# FASCICULE DE BREVET EUROPEEN

(11) **EP 0 340 057 B1**
(45) Date de publication et mention de la délivrance du brevet: **07.12.1994**
(21) Numéro de dépôt: 89400908.3
(22) Date de dépôt: 03.04.1989
(51) Int. Cl.: H05B 6/42, H05B 6/02

(54) **Dispositif de protection des pôles d'inducteurs et inducteur pourvu de ce dispositif**
Schutzvorrichtung für Induktionspole und Induktor, welcher mit solch einer Vorrichtung versehen ist
Protecting device for induction poles and inductor provided with this device

(30) Priorité: 26.04.1988 FR 8805940
(43) Date de publication de la demande: 02.11.1989
(73) Titulaire: ROTELEC, F-93176 Bagnolet Cédèx (FR)
(72) Inventeur: Buffenoir, Marc, F-57070 - Metz (FR); Pierret, René, F-57050 - Metz (FR); Hellegouarc'h, Jean, F-94170 - Le Perreux sur Marne (FR); Prost, Gérard, F-94260 - Fresnes (FR)
(74) Mandataire: Weinmiller, Jürgen

(56) Documents cités:
- EP-A- 0 020 215
- EP-A- 0 170 556
- EP-A- 0 218 914
- BE-A- 628 042
- CH-A- 254 656
- DE-A- 1 653 805
- DE-A- 3 445 602
- DE-B- 1 158 194

## Description

La présente invention concerne un dispositif de protection des pôles d'inducteurs, notamment utilisés pour le chauffage ou le réchauffage de produits métalliques par induction.

Il est connu d'utiliser à cette fin des inducteurs électromagnétiques à champ traversant. De tels inducteurs sont notamment décrits dans le document FR 2583249. D'une manière générale, ils comportent une culasse magnétique en forme de C, les extrémités du C formant les deux pôles de l'inducteur, portant les bobines d'induction, étant placés de part et d'autre du produit à réchauffer.

Pour conserver un bon rendement, les pôles doivent être le plus proche possible du produit. Ceci fait que les pôles et les bobines d'induction qu'ils portent se trouvent soumis au fort rayonnement thermique du produit chaud. De plus, dans des conditions d'exploitation industrielle, par exemple lors du réchauffage des rives de brames ou produits laminés, les inducteurs et surtout leurs pôles sont soumis à des agressions chimiques et mécaniques, par exemple arrosage important, dépôt de calamine, risque de choc avec le produit réchauffé.

On connait un dispositif de protection des pôles consistant en une plaque en réfractaire poreux placée sur la face du pôle en regard du produit, ce réfractaire étant refroidi par circulation interne d'air. Ces dispositifs constituent une bonne protection thermique, mais présentent toutefois l'inconvénient de s'oxyder et de se colmater facilement, et d'être attaqués par la calamine provenant du produit réchauffé. Il en résulte la nécessité de remplacer ce réfractaire poreux assez fréquemment, ce qui nécessite l'arrêt de l'installation, entraînant des coûts d'exploitation qui s'ajoutent au coût élevé dudit réfractaire.

Le but de la présente invention est d'assurer la protection des pôles d'inducteurs soumis à des contraintes tant thermiques que mécaniques et chimiques, de manière fiable et durable, sans entraîner de perte de rendement du réchauffage.

Un autre but est de résoudre les divers problèmes évoqués ci-dessus.

Avec ces objectifs en vue, la présente invention a pour objet un dispositif de protection, notamment thermique, des pôles d'un inducteur électromagnétique.

Conformément à l'invention, ce dispositif comporte un échangeur thermique formé par un ou plusieurs tubes métalliques amagnétiques sensiblement coplanaires agencés pour y permettre la circulation d'un fluide de refroidissement et selon une disposition telle qu'il y ait au plus une seule jonction électrique entre deux tubes ou éléments de tubes quelconques,de façon à limiter les bouclages électriques entre tubes ou portions de tubes voisins ou non.

Il est précisé que le terme jonction électrique concerne ici le contact direct ou des liaisons de faible résistance, à l'exclusion de liaisons de résistance élevée existant dans des matériaux qui ne sont pas des isolants parfaits.

Selon une disposition particulière de l'invention, l'échangeur est conformé selon une succession d'épingles à cheveux alternativement inversées.

Selon une autre disposition, l'échangeur est conformé en spirale à une branche ou plus.

Selon une autre disposition particulière, l'échangeur est soutenu et fixé sur une plaque rigide électriquement isolante, et enrobé de béton réfractaire, l'ensemble formant un panneau composite de faible épaisseur, de dimensions suffisantes pour couvrir la face polaire de chaque pôle.

Le dispositif selon l'invention permet en fait de concilier deux fonctions d'incidences divergentes : d'une part, la protection thermique du pôle par refroidissement forcé au moyen d'un échangeur à tubes métalliques, d'autre part, la conservation d'un bon rendement de chauffage de l'inducteur.

En effet, un ensemble de tubes métalliques interposés entre pôle et produit, forme généralement un écran qui s'oppose au passage du flux magnétique et dans lequel peuvent être engendrés des courants électriques de forte intensité qui ont pour effets de s'opposer au passage du flux et d'échauffer le circuit où ils se créent.

La disposition des tubes conforme à l'invention permet d'éviter ces effets et d'assurer une "transparence" maximale du champ magnétique intense créé par l'inducteur.

L'invention a aussi pour objet un inducteur pourvu du dispositif de protection des pôles tel que décrit ci-dessus, qui sera alors avantageusement dimensionné et placé en regard de chacune des faces polaires dont il épouse la forme de façon à recouvrir celles-ci ainsi que les bobines d'induction et les isolants et capotages, de manière à réaliser une bonne étanchéité de l'ensemble du pôle et de ses circuits.

D'autres caractéristiques et avantages apparaîtront à la lecture de la description qui va être faite à titre d'exemple, d'un dispositif conforme à l'invention.

On se reportera aux dessins annexés dans lesquels :
- la figure 1 est une vue simplifiée d'un pôle d'inducteur pourvu de son dispositif de protection et montrant celui-ci en coupe ;
- la figure 2 est un schéma du circuit de l'échangeur dans sa configuration en "épingle" ;
- les figures 3 et 4 sont deux schémas du circuit de l'échangeur dans la configuration en spirale.
- la figure 5 est une vue de détail partielle d'une variante utilisant des blocs réfractaires au lieu d'un enrobage de béton monobloc.

A la figure 1 est représenté un pôle d'un inducteur du type en C à culasse articulée,tel que décrit dans le document FR 2583249 auquel on pourra se reporter pour plus de détails sur la constitution générale de l'inducteur. Il est simplement rappelé ici que dans ce type d'inducteur, destiné notamment au réchauffage des rives d'ébauches de produits métalliques généralement plats, un deuxième pôle, similaire à celui représenté figure 1, est disposé en regard de celui-ci, les deux pôles formant les extrémités d'une culasse magnétique en forme de "C" qui les relie. Le champ magnétique intense créé par l'inducteur a pour effet de réchauffer le produit qui passe entre les deux pôles en regard. Les puissances induites sont de l'ordre de plusieurs centaines de KW, ce qui, ramené à la surface de la culasse, correspond à des puissances qui peuvent dépasser 5 MW/m².

Le pôle de la figure 1 comporte une bobine d'induction 2 entourant l'extrémité de la culasse magnétique 1. Un capotage de protection 3 entoure l'ensemble de l'extrémité polaire (culasse et bobine), un écran thermique pouvant être interposé entre la bobine 2 et le capotage 3.

La plaque composite 4 formant le dispositif de protection conforme à l'invention est formée d'une plaque support 5 en matériau non métallique rigide, électriquement isolant, tel qu'un matériau à base de fibre de verre, par exemple en "sillirite 64120", de quelques millimètres d'épaisseur.

Un échangeur en tube inox 6 enrobé de résine époxyde est fixé sur la plaque support 5. Cet échangeur a une configuration en "épingles à cheveux" successives alternées ainsi que réprésenté à la figure 2. La fixation de l'échangeur 6 sur la plaque support 5 est assurée par des vis 7 placées au creux de chacune des "épingles" du circuit, ainsi qu'indiqué schématiquement sur la figure 2. Cette disposition est essentiellement destinée à éviter le bouclage électrique entre deux épingles adjacentes qui se produirait si des pièces conductrices étaient en contact simultané avec deux épingles, successives ou non, à un autre endroit que celui indiqué.

L'écrou 8 de la vis 7 est placé dans un lamage réalisé dans la plaque support 5, de manière à ne pas dépasser de la surface de celle-ci. Une feuille 9 en matériau isolant est collée sous la plaque 5,dissimulant les écrous 8 et garantissant ainsi l'isolement électrique entre les vis de fixation 7.

Les tubes 6 de l'échangeur sont enrobés dans un béton réfractaire 10,
(par exemple le béton à base de carbure de silicium commercialisé sous le nom de "morgan montex CIM 02"). Ce béton recouvre totalement les tubes 6 et sa faible conductivité électrique permet de limiter d'éventuels courants de bouclage entre épingles voisines.

Avantageusement, mais non nécessairement, ce béton est recouvert sur une face d'une plaque de matériau vitro-céramique 11, ou tout autre matériau similaire, qui présente une grande résistance à la chaleur et surtout aux chocs thermiques, alliée à une bonne résistance mécanique. On peut également utiliser à la place de cette plaque un tissu textile céramique, ou un revêtement isolant (type coating) à base d'alumine ou silice.

La plaque composite 4 est fixée sur le pôle de l'inducteur par boulonnage, soit directement sur la culasse, soit sur des supports annexes disposés entre bobine et capotages.

Quels que soient les moyens de fixation, ceux-ci sont isolés électriquement des tubes 6 de l'échangeur.

L'épaisseur de la plaque 4 est d'environ 15 mm et ses dimensions et sa forme sont déterminées de manière a couvrir l'ensemble du pôle, jusqu'au capotage 3, un couvre-joint 12 étant disposé autour de la plaque 4 pour empêcher des infiltrations d'eau ou la pénétration de poussières ou autres corps solides à l'intérieur du capotage 3.

La figure 2 représente schématiquement une disposition préférentielle des tubes de l'échangeur. Celui-ci est ici réalisé en trois circuits indépendants, ce qui permet par exemple d'adapter l'intensité du refroidissement selon les zones couvertes par réglage du débit du fluide de refroidissement, couramment de l'eau. Cette disposition en "épingles" permet de couvrir au mieux la surface du pôle, car il est aisé d'adapter le nombre et la longueur des épingles en fonction de la forme de la surface à couvrir.

En variantes, l'échangeur peut avoir une configuration en spirale telle que représentée aux figures 3 et 4.

La figure 4 montre schématiquement une disposition en double spirale inversée avec un tube unique ; l'alimentation et le retour de fluide de refroidissement sont indiqués par les flèches A et R.

La disposition de la figure 3 montre quatre spirales alimentées par une alimentation centrale. Dans ce cas, l'alimentation se fait par une tuyauterie dans l'axe du pôle, à travers la culasse 1.

Une alimentation centrale peut également être réalisée dans le cas des dispositions des figures 2 et 4, et présente l'avantage de participer au refroidissement de la culasse magnétique.

Une caractéristique essentielle de ces échangeurs est que deux tubes ou éléments de tube se joignent au maximum en un point, de manière à éviter tout bouclage électrique dans l'échangeur.

Les tubes sont de préférence en acier inoxydable amagnétique et par simplicité, de section circulaire. Il est possible, notamment pour réduire l'épaisseur de la plaque composite de protection 4, d'utiliser des tubes de section aplatie, ou même éventuellement de section pratiquement rectangulaire.

On choisira des tubes d'épaisseur réduite, toujours dans le but de réduire les éventuels courants électrique engendrés par le champ magnétique, par augmentation de la résistance électrique desdits tubes. Les tubes pouvant par ailleurs, au lieu d'être enrobés de résine époxyde, ainsi qu'indiqué précédemment, être revêtus d'un film isolant ou enrobés d'une autre résine isolante (polyester par exemple).

Le rôle du dispositif de protection étant essentiellement de former un écran thermique protégeant le pôle et ses accessoires du rayonnement du produit réchauffé, on recherchera à rapprocher au maximum les tubes les uns des autres. De plus, et plus particulièrement dans le cas du dispositif comportant la plaque de matériau vitrocéramique 11, l'utilisation d'un béton présentant une conductibilité thermique assez bonne permet une diffusion dans sa masse de la chaleur reçue par sa surface et de ce fait permet d'obtenir un refroidissement de la dite plaque vitrocéramique, qui peut ainsi être maintenue à une température voisine de 700°C par exemple, alors que le produit réchauffé est à plus de 1000°C.

On pourra aussi, dans la mesure ou les caractéristiques mécaniques du béton utilisé le permettent ne pas utiliser de plaque support.

Dans une autre variante, notamment dans le cas de l'échangeur en "épingles", au lieu de noyer les tubes 6 dans le béton réfractaire 10, on pourra remplacer celui-ci par une pluralité de blocs 13 en matériau isolant de caractéristiques similaires (béton réfractaire, céramique, quartz, etc...) de manière à reconstituer l'ensemble de l'enrobage de béton 10.

Ces blocs ont une largeur égale à l'entraxe entre deux tubes 6 voisins et ils comportent sur leurs deux côtés longitudinaux des concavités 14 épousant la section des tubes de manière à pouvoir être insérés entre ceux-ci pour reconstituer globalement l'enrobage de béton 10. On déposera de préférence plusieurs de ces blocs adjacents dans un même espace entre tubes. Cette disposition en blocs séparés autorise des dilatations différentielles entre différentes zones du dispositif sans les risques de fissuration existant dans le cas du béton monobloc 10. Afin de recouvrir les zones courbes des épingles, le premier bloc 13′ de chaque rangée comporte un prolongement 15 de sa partie supérieure plane.

L'invention n'est pas limitée au dispositif et à ses variantes décrits ci-dessus uniquement à titre d'exemple. En particulier dans le cadre de la disposition des tubes en "épingles à cheveux", il peut être prévu de disposer, dans la même zone, deux ou plusieurs tubes ayant cette configuration, mais disposés en parallèle, chaque épingle d'un tube étant imbriquée dans une épingle formée par l'autre tube, et ceci alternativement, toutes les épingles restant bien sûr coplanaires.

Cette disposition permet de réduire les pertes de charge dans les tubes, notamment du fait que la courbure en épingle du tube situé, au point de courbure, vers l'extérieur, est plus faible que la courbure du tube situé en ce point vers l'intérieur.

Il peut également être prévu de disposer un tube supplémentaire entourant l'ensemble des tubes disposés en épingle à cheveux, ceci afin d'homogénéiser le refroidissement dans la zone proche des extrémités des épingles, et/ou d'éviter un échauffement des cornières formant le couvre-joint 12.

L'invention s'applique aussi à des inducteurs de configuration différente, notamment en forme de "U".

## Revendications

1. Dispositif de protection d'un inducteur électromagnétique, comportant un échangeur thermique formé par un ou plusieurs tubes métalliques amagnétiques (6) disposés dans un même plan ou sensiblement dans un même plan pour constituer un écran entre l'inducteur électromagnétique et un produit métallurgique chaud chauffé par cet inducteur, ce ou ces tubes étant agencés pour y permettre la circulation d'un fluide de refroidissement d'une extrémité d'entrée à une extrémité de sortie de l'échangeur, caractérisé en ce que ces tubes/ce tube sont/est disposés/disposé de façon que deux tubes ou éléments de tube quelconques (6) soient en contact électrique au plus en un point.

2. Dispositif selon la revendication 1, caractérisé en ce que l'échangeur (6′) est conformé selon une succession d'"épingles à cheveux" alternativement inversées.

3. Dispositif selon la revendication 1, caractérisé en ce que l'échangeur (6˝, 6′′′) est conformé en spirale à une branche ou plus.

4. Dispositif selon la revendication 1, caractérisé en ce que l'échangeur (6′, 6˝, 6′′′) est totalement enrobé dans un béton réfractaire (10).

5. Dispositif selon la revendication 1, caractérisé en ce que des blocs (13) en matériau réfractaire électriquement isolant sont insérés entre deux tubes voisins (6), les côtés longitudinaux de ces blocs étant conformés de manière à épouser la forme des tubes et à recouvrir globalement l'ensemble de l'échangeur.

6. Dispositif selon la revendication 1, caractérisé en ce que l'échangeur (6′, 6˝, 6′′′) est fixé sur une plaque support rigide (5) électriquement isolante, et enrobé de béton réfractaire (10), l'ensemble formant un panneau composite (4) de faible épaisseur et de dimensions suffisantes pour couvrir la face polaire du pôle.

7. Dispositif selon au moins l'une des revendications 4 à 6, caractérisé en ce qu'il comporte une plaque en matériau vitro-céramique ou similaire (11) recouvrant une face du béton réfractaire (10) du panneau (4).

8. Dispositif selon au moins l'une des revendications 4 à 6, caractérisé en ce que les tubes (6) sont en acier inoxydable amagnétique.

9. Dispositif selon la revendication 6, caractérisé en ce que les moyens de fixation des tubes (6) sur la plaque support (5) sont électriquement isolés entre eux.

10. Dispositif selon la revendication 1, caractérisé en ce que l'échangeur (6˝) comporte une alimentation centrale en fluide de refroidissement en vis-à-vis de l'un des pôles de l'inducteur.

11. Inducteur électromagnétique pour le réchauffage de produits métalliques par induction par champ magnétique traversant ces produits, du type comportant une culasse (1) en forme de "C" ou de "U", caractérisé en ce que chacun des pôles de l'inducteur est pourvu du dispositif selon au moins l'une des revendications 1 à 10, placé en regard de la face polaire dont il épouse la forme.

12. Inducteur selon la revendication 11, caractérisé en ce que le dispositif de protection (4) couvre toute la surface du pôle de manière étanche.

13. Inducteur selon la revendication 11, caractérisé en ce que les moyens de fixation du dispositif de protection sur le pôle de l'inducteur sont prévus et sont électriquement isolés des tubes (6) de l'échangeur.

14. Inducteur selon la revendication 11, caractérisé en ce qu'il comporte un passage axial réservé dans l'extrémité de la culasse pour l'alimentation de l'échangeur en fluide de refroidissement.

## Patentansprüche

1. Vorrichtung zum Schutz eines elektromagnetischen Induktors mit einem Wärmetauscher aus mindestens einem unmagnetischen Metallrohr (6), wobei die Rohre in einer gemeinsamen Ebene oder im wesentlichen in einer gemeinsamen Ebene liegen, um eine Abschirmung zwischen dem elektromagnetischen Induktor und einem von diesem Induktor erwärmten heißen Walzteil zu bilden, wobei das Rohr oder die Rohre so angeordnet ist bzw. sind, daß ein Kühlfluid von einem Eingangsende zu einem Ausgangsende des Wärmetauschers fließen kann, dadurch gekennzeichnet, daß diese Rohre bzw. dieses Rohr so angeordnet sind bzw. ist, daß zwei beliebige Rohre oder Rohrelemente (6) höchstens an einem Punkt in elektrischem Kontakt stehen.

2. Vorrichtung nach Anspruch 1, dadurch gekennzeichnet, daß der Wärmetauscher (6′) aus einer Folge von wechselweise ausgerichteten Haarnadeln gebildet wird.

3. Vorrichtung nach Anspruch 1, dadurch gekennzeichnet, daß der Wärmetauscher (6˝, 6′′′) aus einer eingängigen oder mehrgängigen Spirale besteht.

4. Vorrichtung nach Anspruch 1, dadurch gekennzeichnet, daß der Wärmetauscher (6′, 6˝, 6′′′) völlig in einen hitzebeständigen Beton (10) eingebettet ist.

5. Vorrichtung nach Anspruch 1, dadurch gekennzeichnet, daß Blöcke (13) aus hitzebeständigem und elektrisch isolierendem Material zwischen zwei benachbarte Rohre (2) eingefügt sind, wobei die Längsseiten dieser Blöcke so gestaltet sind, daß sie der Form der Rohre angepaßt sind und den Wärmetauscher ganz bedecken.

6. Vorrichtung nach Anspruch 1, dadurch gekennzeichnet, daß der Wärmetauscher (6′, 6˝, 6′′′) auf einer starren Trägerplatte (5) aus elektrisch isolierendem Material befestigt ist und mit hitzebeständigem Beton (10) umkleidet ist, wobei das Ganze eine Verbundplatte (4) geringer Dicke und ausreichender Abmessungen ergibt, um die Polfläche jedes Pols zu bedecken.

7. Vorrichtung nach mindestens einem der Ansprüche 4 bis 6, dadurch gekennzeichnet, daß sie eine Platte aus Glaskeramik oder einem ähnlichen Material (11) aufweist, die einen Seite des hitzebeständigen Betons (10) der Platte (4) bedeckt.

8. Vorrichtung nach mindestens einem der Ansprüche 4 bis 6, dadurch gekennzeichnet, daß die Rohre (6) aus rostfreiem und unmagnetischem Stahl bestehen.

9. Vorrichtung nach Anspruch 6, dadurch gekennzeichnet, daß die Mittel zur Befestigung der Rohre (6) auf der Trägerplatte (5) gegeneinander elektrisch isoliert sind.

10. Vorrichtung nach Anspruch 1, dadurch gekennzeichnet, daß der Wärmetauscher (6˝) zentral gegenüber einem der Pole des Induktors mit Kühlfluid gespeist wird.

11. Elektromagnetischer Induktor zum Wiedererwärmen von Metallteilen durch Induktion eines dieses Teil durchquerenden Magnetfelds, wobei der Induktor ein Joch (1) in Form eines C oder eines U besitzt, dadurch gekennzeichnet, daß jeder Pol des Induktors eine Vorrichtung nach mindestens einem der Ansprüche 1 bis 10 besitzt, die vor der Polfläche sitzt und deren Form angepaßt ist.

12. Induktor nach Anspruch 11, dadurch gekennzeichnet, daß die Schutzvorrichtung (4) die ganze Oberfläche des Pols dicht bedeckt.

13. Induktor nach Anspruch 11, dadurch gekennzeichnet, daß die Mittel zur Befestigung der Schutzvorrichtung auf dem Pol des Induktors vorgesehen sind und gegenüber den Rohren (6) des Wärmetauschers elektrisch isoliert sind.

14. Induktor nach Anspruch 11, dadurch gekennzeichnet, daß er einen axialen Kanal besitzt, der am Ende des Jochs zur Speisung des Wärmetauschers mit Kühlfluid vorgesehen ist.

## Claims

1. Device for protecting an electromagnetic inductor, which comprises a heat exchanger formed by one or more non-magnetic metal tubes (6) arranged in the same plane or substantially in the same plane to constitute a screen between the electromagnetic inductor and a hot metal product heated thereby, said tube(s) being adapted to allow the circulation of a cooling fluid therein from an inlet end to a outlet end of the exchanger, characterised in that the tube(s) is or are so disposed that there is at most only one electrical junction between any two tubes or tube elements (6).

2. Device as claimed in claim 1 characterised in that the exchanger (6′) is in the form of a series of alternately reversed "hairpins".

3. Device as claimed in claim 1 characterised in that the exchanger (6˝, 6′′′) is in the form of a spiral with one or more branches.

4. Device as claimed in claim 1 characterised in that the exchanger (6′, 6˝, 6′′′) is coated completely in refractory concrete (10).

5. Device as claimed in claim 1 characterised in that blocks (13) of electrically insulating refractory material are inserted between two adjacent tubes (6), the longitudinal sides of these blocks being shaped so as to match the shape of the tubes and to cover substantially the entire exchanger.

6. Device as claimed in claim 1 characterised in that the exchanger (6′, 6˝, 6′′′) is fastened to a rigid electrically insulating support plate (5) and is coated with refractory concrete (10), the assembly as a whole forming a thin composite panel (4) of sufficient size to cover the polar face of the pole.

7. Device as claimed in any one of claims 4 to 6 characterised in that the longitudinal sides of it has a plate made of glass-ceramic or similar material (11) covering one face of the refractory concrete (10) of the panel (4).

8. Device as claimed in any one of claims 4 to 6 characterised in that the tubes (6) are made of non-magnetic stainless steel.

9. Device as claimed in claim 6 characterised in that the means for fastening the tubes (6) to the support plate (5) are insulated electrically from one another.

10. Device as claimed in claim 1 characterised in that the exchanger (6′′′) has a central supply of cooling fluid facing one pole of the inductor.

11. Electromagnetic inductor for the induction heating of metal products by a transmitting magnetic field, of the type comprising a C-shaped or U-shaped yoke (1), characterised in that each pole of the inductor is equipped with a device as claimed in any one of claims 1 to 10 opposite the polar face, the form of which it matches.

12. The inductor as claimed in claim 11 characterised in that the protective device (4) covers the entire surface of the pole sealingly.

13. The inductor as claimed in claim 11 characterised in that means for fastening the protective device to the pole of the inductor are provided and are electrically insulated from the exchanger tubes (6).

14. The inductor as claimed in claim 11 characterised in that it has an axial passage reserved in the end of the yoke for feeding cooling fluid to the exchanger.
